# EUROPÄISCHE PATENTANMELDUNG

(11) **EP 4 617 459 A1**
(43) Veröffentlichungstag der Anmeldung: **17.09.2025**
(21) Anmeldenummer: 25156250.0
(22) Anmeldetag: 06.02.2025
(51) Int. Cl.: E05D 3/18, E05D 3/16

(54) **TÜRBAND UND GEBÄUDETÜR**

(30) Priorität: 15.03.2024 DE 102024107510
(71) Anmelder: Simonswerk GmbH, 33378 Rheda-Wiedenbrück (DE)
(72) Erfinder: Ellefred, Jörg, 33378 Rheda-Wiedenbrück (DE); Kaupmann, Felix, 33378 Rheda-Wiedenbrück (DE)
(74) Vertreter: Andrejewski - Honke Patent- und Rechtsanwälte Partnerschaft mbB

(57) **Zusammenfassung**

Die Erfindung betrifft Türband mit einer zumindest sechsachsigen Gelenkanordnung (3), welche an einer ersten Seite mit einer ersten und eine zweiten sich entlang einer Vertikalrichtung (z) erstreckenden Achse (18, 19) an eine erste Trag- und Befestigungsanordnung (4) mit einem Aufnahmekörper (8) und an einer zweiten Seite mit einer dritten und einer vierten sich entlang der Vertikalrichtung (z) erstreckenden Achse (20, 21) an einer zweiten Trag- und Befestigungsanordnung (6) angeschlossen ist. Erfindungsgemäß ist vorgesehen, dass die zweite Trag- und Befestigungsanordnung (6) zwei voneinander separate, nicht unmittelbar, sondern über die dritte und vierte Achse (20, 21) verbundene Trag- und Befestigungsabschnitte (12) aufweist, welche dazu eingerichtet sind, mit einer rückseitigen Befestigungsfläche (15) direkt auf einer Tür- oder Zargenfläche angeordnet zu werden.

## Beschreibung

Die Erfindung betrifft ein Türband mit einer zumindest sechsachsigen Gelenkanordnung, welche an einer ersten Seite mit einer ersten und einer zweiten sich entlang einer Vertikalrichtung erstreckenden Achse an eine erste Trag- und Befestigungsanordnung mit einem Aufnahmekörper und an einer zweiten Seite mit einer dritten und einer vierten sich entlang der Vertikalrichtung erstreckenden Achse an einer zweiten Trag- und Befestigungsanordnung angeschlossen ist. Gegenstand der Erfindung ist auch eine Gebäudetür mit einer Türzarge, einem Türflügel und zumindest zwei der zuvor beschriebenen Türbänder.

Das Türband weist vorzugsweise sechs und gegebenenfalls auch sieben Achsen auf. Entsprechende Türbänder sind häufig für eine verdeckte Anordnung vorgesehen, wobei dazu die beiden Trag- und Befestigungsanordnungen an der Schmalseite eines Türflügels sowie einer Laibungsseite einer Türzarge montiert werden. In der Schließstellung ist das Türband dann nicht oder allenfalls zu einem geringen Anteil durch einen seitlichen Spalt zwischen Türflügel und Türzarge sichtbar. Entsprechende Türbänder erlauben dann eine besonders attraktive Gestaltung von Gebäudetüren und insbesondere Gebäudeinnentüren. Auch der Einsatz für Außentüren ist jedoch grundsätzlich denkbar. Entsprechende Türbänder werden auch als verdeckte Türbänder oder Verdeckttürbänder bezeichnet.

Das Türband ist für alle Arten von Innentüren geeignet, wobei aufgrund der verdeckten Anordnung insbesondere der Einsatz in hochwertigen Bauprojekten möglich ist. Entsprechende Türbänder werden dabei in der Praxis auch als Objektbänder bezeichnet.

Gattungsgemäße Türbänder sind beispielsweise aus DE 10 2021 126 914 B3 und WO 2022/020867A1 in einer sechsachsigen Ausgestaltung bekannt. Bei diesen sechsachsigen Ausgestaltungen ergibt sich ein Freiheitsgrad dadurch, dass eine der Achsen entlang einer Führungsbahn beweglich ist. Diese Führungsbahn kann sowohl gerade als auch gekrümmt verlaufen.

Die EP 3 683 391 A1 offenbart eine siebenachsige Ausgestaltung. Bei einer siebenachsigen Ausgestaltung erfolgt im weitesten Sinne eine scherenartige Bewegung, wobei an allen Achsen ausschließlich eine Drehung vorgesehen ist.

Zum Zwecke einer einfachen Montage wird häufig an der zargenseitig anzuordnenden Trag- und Befestigungsanordnung eine geringe Einbautiefe angestrebt. Insbesondere können Türzargen je nach Bauart nur eine geringe Einbautiefe bereitstellen, beispielsweise wenn daran Mauerwerk oder dergleichen anschließt.

Vor diesem Hintergrund offenbart die WO 2022/020867 A1 bereits ein Türband mit einer sechsachsigen Gelenkanordnung, welches bezüglich der Einbautiefe in dem Türflügel und der Türzarge im erheblichen Maße asymmetrisch ist. Die erste Trag- und Befestigungsanordnung weist einen gegebenenfalls mehrteiligen Aufnahmekörper auf, der auch verstellbar ausgestaltet sein kann. In dem Aufnahmekörper ist dann auch eine Führungsbahn für die Gelenkanordnung gebildet. Auch an der zweiten Trag- und Befestigungsanordnung ist ein Aufnahmekörper vorgesehen, der aber vergleichsweise flach ausgeführt ist. So ist es auch möglich, den zargenseitigen Aufnahmekörper auf die Laibungsseite einer Türzarge ohne eine Einfräsung aufzusetzen (siehe Fig. 5). Der entsprechende Aufnahmekörper kann dann auch einen Anschlag für die Gelenkanordnung bilden.

Der vorliegenden Erfindung liegt die Aufgabe zugrunde, ein gattungsgemäßes Türband anzugeben, welches besonders kompakt und mit geringem Materialeinsatz gefertigt werden kann und dennoch gute Funktionseigenschaften aufweist. Des Weiteren soll auch eine Gebäudetür mit zumindest zwei und vorzugsweise genau zwei entsprechenden Türbändern angegeben werden.

Gegenstand der Erfindung und Lösung der Aufgabe sind ein Türband gemäß Patentanspruch 1 sowie eine Gebäudetür gemäß Patentanspruch 16.

Ausgehend von einem gattungsgemäßen Türband ist demnach erfindungsgemäß vorgesehen, dass die zweite Trag- und Befestigungsanordnung zwei voneinander separate, nicht unmittelbar, sondern über die dritte und vierte Achse verbundene Trag- und Befestigungsabschnitte aufweist, welche dazu eingerichtet sind, mit einer rückseitigen Befestigungsfläche direkt auf einer Tür- oder Zargenfläche angeordnet zu werden.

An der insbesondere für die Montage auf der Zargenfläche vorgesehenen zweiten Trag- und Befestigungsanordnung wird demnach auf einen durchgehenden Aufnahmekörper des Türbandes selbst verzichtet. Vielmehr sind die beiden Trag- und Befestigungsabschnitte als separate Bauteile gefertigt, wobei diese bezogen auf die Vertikalrichtung vorzugsweise ausschließlich oberhalb bzw. unterhalb der Gelenkanordnung angebracht sind.

Anders als bekannte Einsätze oder dergleichen sind die beiden separaten Trag-und Befestigungsabschnitte auch dazu eingerichtet, mit ihrer rückseitigen Befestigungsfläche direkt auf der Türfläche oder vorzugsweise der Zargenfläche angeordnet zu werden. Die Befestigungsfläche kann dazu im Wesentlichen eben ausgestaltet sein, wobei aber auch eine Riffelung und/oder zumindest ein Zentrierzapfen vorgesehen sein können.

Im Rahmen der Erfindung wird dabei in Kauf genommen, dass abgesehen von der Verbindung über die dritte und die vierte Achse bei dem Türband selbst keine weitere Verbindung zwischen den beiden Trag- und Befestigungsabschnitten vorgesehen ist. Durch die dritte und vierte Achse wird aber bereits eine gewisse Abstützung an zwei voneinander getrennten Bereichen bereitgestellt.

Dabei ist es auch möglich, dass die dritte und vierte Achse bzw. die Achsen ausbildende Stifte in zugeordneten Achsaufnahmen der Trag- und Befestigungsabschnitte verpresst oder in anderer Weise fixiert sind. Ein Verpressen kann beispielsweise dadurch erreicht werden, dass die dritte und vierte Achse gegenüber den zugeordneten Achsaufnahmen ein Übermaß und/oder eine Riffelung und/oder eine anderweitige Konturierung aufweisen.

Um dann im montierten Zustand eine weitere Fixierung über das Material der angrenzenden Tür- oder Zargenfläche zu erreichen, kann die rückseitige Befestigungsfläche optional mit der zuvor bereits beschriebenen Riffelung und/oder zumindest einem Zentrierzapfen ausgestaltet sein.

Eine Riffelung kann dabei horizontal verlaufen, um sich dann bei einer Montage in dem angrenzenden Material der Tür- oder Zargenfläche in einem gewissen Maße einzugraben, wodurch eine Stabilisierung insbesondere in vertikaler Richtung erreicht wird.

Sofern eine Stabilisierung oder Fixierung über Zentrierzapfen vorgesehen ist, weisen die Trag- und Befestigungsabschnitte vorzugsweise zwei Zentrierzapfen auf, sodass dann die Lage der Trag-und Befestigungsabschnitte bereits durch die Zentrierzapfen vorgegeben ist. Gerade im Rahmen einer solchen Ausgestaltung ist es ohne weiteres möglich, dass die Trag- und Befestigungsabschnitte jeweils genau eine Öffnung für ein Befestigungsmittel aufweisen. Die Ausgestaltung mit lediglich einem Befestigungsmittel ist aber grundsätzlich auch ohne die Bereitstellung von Zentrierzapfen möglich.

Gemäß einer Variante der Erfindung können die Trag- und Befestigungsabschnitte auch zwei Öffnungen für ein Befestigungsmittel aufweisen, sodass dann bei der Anordnung von zwei Befestigungsmitteln eine bessere Fixierung erreicht wird und beispielsweise auch ein Verdrehen vermieden wird. Da - wie nachfolgend weiter erläutert - die Trag- und Befestigungsabschnitte vorzugsweise sehr kompakt ausgestaltet werden sollen, ist eine Ausgestaltung mit genau einer Öffnung für ein Befestigungsmittel an jedem Trag- und Befestigungsabschnitt jedoch besonders bevorzugt, wobei in der Regel zumindest nicht mehr als zwei Öffnungen für Befestigungsmittel vorgesehen sind.

Da die Trag- und Befestigungsabschnitte bezogen auf die Vertikalrichtung vorzugsweise vollständig oberhalb bzw. vollständig unterhalb der Gelenkanordnung liegen, grenzt die Gelenkanordnung im montierten Zustand über einen Spalt direkt an die darunterliegende Tür- oder Zargenfläche an. Dies führt auch dazu, dass durch eine Minimierung dieses Abstandes die Aufbauhöhe senkrecht zur Vertikalrichtung weiter minimiert werden kann.

Gemäß einer bevorzugten Ausgestaltung der Erfindung ist vorgesehen, dass die Trag- und Befestigungsabschnitte senkrecht zu der Vertikalrichtung eine Gesamtdicke zwischen lediglich 5 mm bis 16 m aufweisen, wobei eine Breite beispielsweise zwischen 15 mm und 40 mm liegen kann. Die Höhe der Trag-und Befestigungsabschnitte entlang der Vertikalrichtung kann beispielsweise zwischen 15 mm und 40 mm betragen.

Im Sinne einer hohen Stabilität im montierten Zustand und einer einfachen, kompakten Bauweise ist gemäß einer bevorzugten Ausgestaltung der Erfindung auch vorgesehen, dass die zweite Trag- und Befestigungsanordnung für eine starre, unverstellbare Anordnung an der Tür- oder Zargenfläche eingerichtet ist.

Dagegen kann die erste Trag- und Befestigungsanordnung verstellbar sein. Eine Verstellung kann beispielsweise durch Langlöcher des Aufnahmekörpers bereitgestellt werden. Eine solche Verstellung kann dann in vertikaler Richtung oder in einer horizontalen Richtung erfolgen.

Für eine weitere Verstellung kann die Gelenkanordnung an der ersten Trag-und Befestigungsanordnung auch mit zwei Einsätzen oder einem gemeinsamen Einsatz getragen werden, wobei dann die Einsätze bzw. der Einsatz gegenüber dem Aufnahmekörper einstellbar sein können bzw. kann. Dadurch ist insbesondere die Verstellung in einer zweiten horizontalen Richtung möglich, welche bei einer geschlossenen Tür entlang der Breite des Türflügels verläuft. Der Türflügel kann dann bei einer Verstellung seitlich innerhalb der Zarge eingestellt werden, um an beiden Seiten der Tür beispielsweise einen gleichen Spalt einstellen zu können.

Gemäß einer bevorzugten Ausgestaltung ist vorgesehen, dass die Trag- und Befestigungsabschnitte jeweils einen Tragbereich für die Aufnahme der dritten und vierten Achse und einen vorzugsweise im Wesentlichen plattenförmigen Befestigungsbereich aufweisen. Der Tragbereich kann dann eine größere Dicke aufweisen, um Achsaufnahmen auszubilden.

Der Befestigungsbereich ist dann plattenförmig oder im Wesentlichen plattenförmig. In Abweichung von der Plattenform können an der rückseitigen

Befestigungsfläche beispielsweise die zuvor beschriebene Riffelung und/oder zumindest ein Zentrierzapfen vorgesehen sein.

Die Dicke des Befestigungsbereiches kann beispielsweise zwischen 2,5 mm und 8 mm liegen. Sofern Zentrierzapfen vorgesehen sind, liegt dann die Dicke eher in einem oberen Bereich von 5 mm bis 8 mm. Ohne Zentrierzapfen oder bei einer Bestimmung außerhalb der Zentrierzapfen beträgt die Dicke vorzugsweise 2,5 mm bis 4,5 mm.

Im Rahmen der Erfindung soll eine besonders kompakte Bauweise ermöglicht werden, um die Anordnung des Türbandes in einem schmalen Spalt zwischen Türzarge und Türflügel zu ermöglichen, wobei vorzugsweise auch auf eine Fräsung entweder bei einem Türflügel oder vorzugsweise der bei Türzarge verzichtet werden kann.

Vor diesem Hintergrund ist gemäß einer bevorzugten Ausgestaltung der Erfindung vorgesehen, dass in einer Schließstellung die erste Trag- und Befestigungsanordnung und die zweite Trag- und Befestigungsanordnung einen gestuften Abstandsspalt ausbilden, wobei die erste Trag- und Befestigungsanordnung bezogen auf eine Horizontalrichtung senkrecht zu dem Abstandsspalt einen Rücksprung aufweist, in den die Trag- und Befestigungsabschnitte der zweiten Trag- und Befestigungsanordnung mit einem Vorsprung eingreifen. Bezogen auf eine gedachte Mittelebene zwischen Trag- und Befestigungsanordnung liegt somit eine Überschneidung bzw. ein gegenseitiges Eingreifen vor. Beispielsweise kann vor diesem Hintergrund vorgesehen sein, dass der zuvor beschriebene Tragbereich der Trag- und Befestigungsabschnitte den Vorsprung bildet, um dann die dritte und vierte Achse besonders kompakt anordnen zu können.

Des Weiteren kann auch vorgesehen sein, dass die erste Trag- und Befestigungsanordnung entlang der Vertikalrichtung angeordnete Abdeckplatten aufweist, welche jeweils zumindest eine Stufe aufweisen. Beispielsweise kann vorgesehen sein, dass die erste Trag- und Befestigungsanordnung sich entlang der vertikalen Richtung über eine größere Gesamthöhe als die zweite Trag- und Befestigungsanordnung erstreckt. Die Stufe der Abdeckplatten kann dann beispielsweise dort vorgesehen sein, wo die Abdeckplatten in vertikaler Richtung bei der Schließstellung über die Trag- und Befestigungsabschnitte der zweiten Trag- und Befestigungsanordnung hinausgehen.

Gemäß einer bevorzugten Ausstattung der Erfindung ist die Gelenkanordnung genau sechsachsig ausgeführt.

Dabei kann vorgesehen sein, dass die Gelenkanordnung einen Hauptarm, einen ersten Teilarm und einen zweiten Teilarm aufweist. Vorzugsweise ist dann der Hauptarm an der ersten Achse drehbeweglich und entlang einer Führungsbahn verschiebbar an der ersten Trag-und Befestigungsanordnung und an der dritten Achse lediglich drehbeweglich an der zweiten Trag- und Befestigungsanordnung angeschlossen. Der erste Teilarm ist an der zweiten Achse lediglich drehbeweglich an der ersten Trag- und Befestigungsanordnung und an einer sich entlang der vertikalen Richtung erstreckenden fünften Achse lediglich drehbeweglich an den Hauptarm und an einer sich entlang der Vertikalrichtung erstreckenden sechsten Achse lediglich drehbeweglich an den zweiten Teilarm angeschlossen. Des Weiteren ist vorgesehen, dass der zweite Teilarm an der vierten Achse lediglich drehbeweglich an die zweite Trag- und Befestigungsanordnung angeschlossen ist.

Die Trag- und Befestigungsabschnitte können beispielsweise als Metallgussteile gebildet sein. Bei der Herstellung durch Metallguss kann bei der Ausformung der zuvor beschriebenen Achsaufnahmen auch leicht ein gewisses Untermaß eingestellt oder eine Strukturierung vorgesehen werden, um dann ein Verpressen mit der dritten und/oder vierten Achse zu ermöglichen.

Im Rahmen der Erfindung ermöglicht das Türband trotz seiner kompakten Bauweise vorzugsweise einen maximalen Öffnungswinkel von mehr als 160°, insbesondere etwa 180°.

Gegenstand der Erfindung ist auch eine Gebäudetür mit einer Türzarge, einem Türflügel und zumindest zwei, vorzugsweise genau zwei, Türbändern, die wie zuvor beschrieben ausgeführt sind. Die Gebäudetür ist vorzugsweise eine Innentür, wobei das erfindungsgemäße Türband grundsätzlich auch für eine Außentür geeignet sein kann.

Bei der Gebäudetür sind die Türbänder vorzugsweise so angeordnet, dass jeweils die erste Trag- und Befestigungsanordnung in eine Ausnehmung in einer Schmalseite des Türflügels eingesetzt sind. Die zweite Trag- und Befestigungsanordnung jedes Türbandes ist dann auf eine Laibungsseite der Türzarge aufgesetzt, sodass die Türbänder bei einem geschlossenen Türflügel zumindest im Wesentlichen verdeckt sind. Der Türflügel weist üblicherweise ein für Gebäudetüren typisches Gewicht zwischen 15 kg und 120 kg, insbesondere zwischen 20 kg und 80 kg auf.

Besonders bevorzugt ist vorgesehen, dass die zweite Trag- und Befestigungsanordnung auf Teilflächen einer ebenen, durchgehenden Laibungsseite der Türzarge befestigt sind, sodass dann keine Ausfräsungen oder dergleichen notwendig sind.

Die Erfindung ist jedoch nicht auf eine solche Ausgestaltung begrenzt. So sind beispielsweise Türen bekannt, bei denen die Türzarge bereits eine flache Fräsung aufweist, um beispielsweise einen flach aufliegenden Bandlappen aufnehmen zu können. Um eine dann die im Grunde nicht mehr benötigte Einfräsung auszugleichen, kann als Zubehör beispielsweise auch eine Distanzplatte oder dergleichen vorgesehen sein, auf der dann die Trag- und Befestigungsabschnitte der zweiten Trag- und Befestigungsanordnung angeordnet sind.

Es zeigen:
- Fig. 1: ein erfindungsgemäßes Türband im montierten Zustand bei einer geöffneten Tür,
- Fig. 2: das Türband alleine in einer Rückansicht im geöffneten Zustand,
- Fig. 3: ein Horizontalschnitt durch eine geschlossene Tür auf der halben Höhe des Türbandes,
- Fig. 4: ein Schnitt entsprechend der Fig. 3 bei einem geöffneten Türflügel,
- Fig. 5: ein Horizontalschnitt bei einer geschlossenen Tür unterhalb einer Gelenkanordnung des Türbandes,
- Fig. 6: eine Teilansicht des Türbandes in einem Längsschnitt entlang einer Vertikalrichtung.

Die Fig. 1 zeigt einen Ausschnitt einer Tür im Bereich eines Türbandes, welches einen Türflügel 1 mit einer Türzarge 2 verbindet. Wie auch nachfolgend weiter im Detail erläutert, umfasst das Türband eine sechsachsige Gelenkanordnung 3, welche mit einer ersten Trag- und Befestigungsanordnung 4 an einem Türflügel 1 und mit einer zweiten Trag- und Befestigungsanordnung 6 an einer Türzarge 7 befestigt ist. Die gesamte Tür umfasst zwei der dargestellten Türbänder.

Bereits aus der Fig. 1 ist ersichtlich, dass die erste Trag- und Befestigungsanordnung 4 einen Aufnahmekörper 8 aufweist, wobei die Gelenkanordnung 3 über einen einteiligen Einsatz 9 an dem Aufnahmekörper 8 gehalten ist. Des Weiteren sind an der ersten Trag- und Befestigungsanordnung 4 entlang einer Vertikalrichtung z endseitig angeordnete Abdeckplatten 10 vorgesehen, welche jeweils eine horizontal verlaufenden Stufe 11 aufweisen.

Bereits in der Fig. 1 ist zu erkennen, dass die zweite Trag- und Befestigungsanordnung 6 zwei voneinander separate Trag- und Befestigungsabschnitte 12 aufweist, die jeweils mit einer Schraube 13 an der Türzarge 2 befestigt sind.

Die Befestigung erfolgt konkret an einer ebenen, durchgehenden Laibungsfläche 14 der Türzarge 2.

Die Fig. 2 zeigt das geöffnete Türband ohne Türflügel 1 und Türzarge 2 in einer perspektivischen Rückansicht.

Es ist zu erkennen, dass die Trag- und Befestigungsabschnitte 12 insgesamt flach mit einer geringen Gesamtdicke zwischen beispielsweise 5 mm bis 16 mm ausgeführt sind, wobei an einer rückseitigen Befestigungsfläche 15 eine horizontal verlaufende Riffelung 16 sowie jeweils zwei Zentrierzapfen 17 vorgesehen sind. Sowohl die Riffelung 16 als auch die Zentrierzapfen 17 stellen optionale Ausgestaltungen dar, die für eine bessere Fixierung der beiden Trag-und Befestigungsabschnitte 12 vorgesehen sind. Erfindungsgemäß wird nämlich kein gemeinsamer verbindender Körper der zweiten Trag- und Befestigungsanordnung 6 bereitgestellt.

Die Bereitstellung von zwei Zentrierzapfen 17 kann insbesondere auch einem Verdrehen der Trag-und Befestigungsabschnitte 12 um die jeweils einzige Schraube 13 verhindern.

Weitere Details zu der Gelenkanordnung 3 ergeben sich insbesondere aus den Figuren 3 und 4.

Die Gelenkanordnung ist mit einer ersten Achse 18 und einer zweiten Achse 19 an die erste Trag- und Befestigungsanordnung 4 angeschlossen. Des Weiteren ist die Gelenkanordnung 3 mit einer dritten Achse 20 und einer vierten Achse 21 an die zweite Trag- und Befestigungsanordnung 6 angeschlossen.

Insbesondere aus einer vergleichenden Betrachtung der Fig. 1 mit der Fig. 3 ergibt sich konkret, dass die Gelenkanordnung 3 einen Hauptarm 22, einen ersten Teilarm 23 und einen zweiten Teilarm 24 aufweist.

Der Hauptarm 22 ist an der ersten Achse 18 drehbeweglich und entlang einer Führungsbahn 25 verschiebbar an der ersten Trag- und Befestigungsanordnung 4 und an der dritten Achse 20 lediglich drehbeweglich an der zweiten Trag- und Befestigungsanordnung 6 angeschlossen.

Der erste Teilarm 23 ist an der zweiten Achse 19 lediglich drehbeweglich an der ersten Trag- und Befestigungsanordnung 4, an einer fünften Achse 26 lediglich drehbeweglich mit dem Hauptarm 22 und an einer sechsten Achse 27 lediglich drehbeweglich an den zweiten Teilarm 24 angeschlossen. Des Weiteren ist der zweite Teilarm 24 an der vierten Achse 21 lediglich drehbeweglich an die zweite Trag- und Befestigungsanordnung 6 angeschlossen.

Die Gelenkanordnung 6 ist somit genau sechsachsig ausgeführt. Alle Achsen 18, 19, 20, 21, 26, 27 verlaufen entlang der Vertikalrichtung z.

Die Fig. 4 zeigt einen Schnitt entsprechend der Fig. 3 bei einem vollständig geöffneten Türband, welches einen Öffnungswinkel von 180° ermöglicht.

Die Fig. 5 zeigt einen Horizontalschnitt unterhalb der Gelenkanordnung 3, sodass hier die weiteren Details der Trag- und Befestigungsabschnitte 12 insbesondere in Kombination mit Fig. 1 und Fig. 2 noch deutlicher werden. Der Türflügel 1 ist zum besseren Verständnis nicht dargestellt.

Zur erkennen ist, dass die Trag- und Befestigungsabschnitte 12 jeweils einen Tragbereich 28 für die Aufnahme der dritten und vierten Achse 20, 21 und einen im Wesentlichen plattenförmigen Befestigungsbereich 29 aufweisen.

Wie bereits zuvor dargelegt, kann die Gesamtdicke der Trag- und Befestigungsabschnitte 12 insgesamt zwischen 5 mm und 16 mm betragen, wobei jeweils der Tragbereich 28 gegenüber dem Befestigungsbereich 29 nach außen vorsteht, um genügend Raum für die Aufnahme der dritten und vierten Achse 20, 21 bereitzustellen. Die Trag- und Befestigungsabschnitte 12 können beispielsweise eine Breite zwischen 15 mm 40 mm sowie auch eine Höhe entlang der Vertikalrichtung zwischen 15 mm und 14 mm aufweisen.

Auch im Sinne einer möglichst einfachen und stabilen Bauweise und Konstruktion ist die zweite Trag- und Befestigungsanordnung 6 mit den beiden separaten Trag- und Befestigungsabschnitten 12 für eine starre, unverstellbare Anordnung an der Türzarge 2 eingerichtet.

An der ersten Trag- und Befestigungsanordnung 4 kann dagegen eine Verstellung vorgesehen sein. So ist beispielsweise in der Fig. 2 ersichtlich, dass die Schrauben 13 an der ersten Trag- und Befestigungsanordnung in Langlöchern 30 angeordnet sind, die sich entlang der Vertikalrichtung z erstrecken. Entsprechend ist bei nicht angezogenen Schrauben 13 dort entlang der Langlöcher 13 eine gewisse Verstellung möglich.

Des Weiteren ist in der Fig. 1 angedeutet, dass die Gelenkanordnung 3 über den Einsatz 9 an dem Aufnahmekörper 8 abgestützt ist, wobei dazu in an sich bekannter Weise eine Verstellung in horizontaler Richtung vorgesehen sein kann. Bezogen auf den in Fig. 3 erkennbaren Spalt 31 kann beispielsweise eine Verstellung des seitlichen Abstandes zwischen Türflügel 1 und Türzarge 2 erfolgen.

Bei der zuvor beschriebenen Aufteilung der Trag- und Befestigungsabschnitte 12 in den Tragbereich 28 und dem Befestigungsbereich 29 ergibt sich an dem Befestigungsbereich insbesondere eine Dicke zwischen 2,5 mm und 8 mm.

Bei der dargestellten Ausführungsform mit optionalen Zentrierzapfen 17 sind diese dann auch bei der Bestimmung der Dicke zu berücksichtigen, wobei dann mit Zentrierzapfen 17 die Dicke üblicherweise zwischen 5 mm und 8 mm liegt. Ohne Zentrierzapfen 17 oder bei einer Bestimmung außerhalb der Zentrierzapfen 17 beträgt dann die Dicke des Befestigungsbereiches beispielsweise zwischen 2,5 mm und 4,5 mm.

Da einer der Trag- und Befestigungsabschnitte 12 vollständig oberhalb und der andere Trag- und Befestigungsabschnitt 12 vollständig unterhalb der Gelenkanordnung 3 angeordnet sind, kann die Gelenkanordnung 3 auch in den Bereich zwischen den Trag- und Befestigungsabschnitten 12 eintauchen, sodass gemäß der Fig. 3 auch dieser Bereich für die Bewegung der Gelenkanordnung 3 in optimaler Weise genutzt werden kann, wodurch eine besonders kompakte Bauweise erreicht wird.

Insbesondere in der Fig. 5 ist zu erkennen, dass in einer Schließstellung die erste Trag- und Befestigungsanordnung 4 und die zweite Trag- und Befestigungsanordnung 6 einen gestuften Abstandsspalt ausbilden, wobei die erste Trag- und Befestigungsanordnung 4 bezogen auf eine Horizontalrichtung senkrecht zu dem Abstandsspalt bereichsweise einen Rücksprung 32 aufweist, in den der Tragbereich 28 des zugeordneten Trag- und Befestigungsabschnitts 12 als Vorsprung eingreift.

Die erste Trag- und Befestigungsanordnung 4 erstreckt sich in vertikaler Richtung über die zweite Trag- und Befestigungsanordnung 6 hinaus. Aus einer vergleichenden Betrachtung der Figuren 1 und 2 ist dabei ersichtlich, dass die Stufe 11 in Abdeckplatten 10 dazu vorgesehen ist, die Trag- und Befestigungsabschnitte 12 endseitig in vertikaler Richtung zu Umgreifen, wodurch auch ein weiterer Beitrag zu einer besonders kompakten Bauweise geleistet werden kann.

Die Fig. 6 zeigt schließlich einen Längsschnitt entlang der Vertikalrichtung z durch die zweite Trag- und Befestigungsanordnung 6 mit den beiden Trag- und Befestigungsabschnitten 12 sowie der daran gehaltenen Gelenkanordnung 3. Zum Zwecke der Übersichtlichkeit sind verschiedene Teile, insbesondere der Türflügel 1, die Türzarge 2, die erste Trag- und Befestigungsanordnung 4 sowie Teil der Gelenkanordnung 3 nicht dargestellt.

Auch aus der Fig. 6 ist die beschriebene Form der Trag- und Befestigungsabschnitte 12 mit dem Tragbereich 28 und dem Befestigungsbereich 29 besonders deutlich zu erkennen.

Der dargestellte Längsschnitt verläuft durch die vierte Achse 21. Dabei ist zu erkennen, dass die vierte Achse 21 sich durch Hülsen 33 erstreckt, die mit einem Kragen zwischen der Gelenkanordnung 3 und den beidseitig anschließenden Trag- und Befestigungsabschnitten 12 angeordnet sind.

Die dritte Achse 20 und die vierte Achse 21 können vorzugsweise in entsprechende Achsaufnahmen 34 eingepresst sein, um eine spielfreie Verbindung zu ermöglichen und ein Lösen der Trag- und Befestigungsabschnitte 12 von der Gelenkanordnung 3 zu vermeiden. Dabei ist von besonderer Bedeutung, dass bezogen auf das Türband selbst die Trag-und Befestigungsabschnitte 12 ausschließlich über die dritte und vierte Achse 20, 21 verbunden sind und erst im montierten Zustand eine mittelbare, indirekte Verbindung über die Türzarge 2 oder gegebenenfalls auch eine Abstandsplatte oder dergleichen hinzukommt.

Die Trag- und Befestigungsabschnitte 12 können beispielsweise als Metalldruckgussteile ausgeführt sein. Geeignet ist beispielsweise ein Zink-Druck-Guss.

Insbesondere in der Fig. 3 ist zu erkennen, dass bei der Gebäudetür die Türbänder jeweils mit der ersten Trag- und Befestigungsanordnung 4 in eine Ausnehmung 35 in einer Schmalseite des Türflügels 1 eingesetzt sind, wobei die Türbänder bei einem geschlossenen Türflügel 1 im Wesentlichen verdeckt sind.

Der Türflügel 1 weist üblicherweise ein Gewicht zwischen 15 kg und 120 kg, insbesondere zwischen 20 kg und 80 kg auf. Das Türband ist dabei insbesondere so ausgelegt, dass ist eine Tragkraft von 80 kg aufweist.

## Patentansprüche

1. Türband mit einer zumindest sechsachsigen Gelenkanordnung (3), welche an einer ersten Seite mit einer ersten und eine zweiten sich entlang einer Vertikalrichtung (z) erstreckenden Achse (18, 19) an eine erste Trag- und Befestigungsanordnung (4) mit einem Aufnahmekörper (8) und an einer zweiten Seite mit einer dritten und einer vierten sich entlang der Vertikalrichtung (z) erstreckenden Achse (20, 21) an einer zweiten Trag- und Befestigungsanordnung (6) angeschlossen ist, **dadurch gekennzeichnet, dass** die zweite Trag- und Befestigungsanordnung (6) zwei voneinander separate, nicht unmittelbar, sondern über die dritte und vierte Achse (20, 21) verbundene Trag- und Befestigungsabschnitte (12) aufweist, welche dazu eingerichtet sind, mit einer rückseitigen Befestigungsfläche (15) direkt auf einer Tür- oder Zargenfläche angeordnet zu werden.

2. Türband nach Anspruch 1, **dadurch gekennzeichnet, dass** die Trag- und Befestigungsabschnitte (12) senkrecht zu der Vertikalrichtung eine Gesamtdicke zwischen 5 mm und 16 mm und eine Breite zwischen 15 mm und 40 mm aufweisen.

3. Türband nach Anspruch 1 oder Anspruch 2, **dadurch gekennzeichnet, dass** an die rückseitige Befestigungsfläche (15) eine Riffelung (16) und/oder zumindest einen Zentrierzapfen (17) aufweist.

4. Türband nach einem der Ansprüche 1 bis 3, **dadurch gekennzeichnet, dass** die Trag- und Befestigungsabschnitte (12) jeweils genau eine Öffnung für ein Befestigungsmittel aufweisen.

5. Türband nach einem der Ansprüche 1 bis 4, **dadurch gekennzeichnet, dass** die zweite Trag- und Befestigungsanordnung (6) für eine starre, unverstellbare Anordnung an der Tür- oder Zargenfläche eingerichtet ist.

6. Türband nach einem der Ansprüche 1 bis 5, **dadurch gekennzeichnet, dass** die Trag- und Befestigungsabschnitte (12) jeweils einen Tragbereich (28) für die Aufnahme der dritten und vierten Achse (20, 21) und einen vorzugsweise im Wesentlichen plattenförmigen Befestigungsbereich (29) aufweisen.

7. Türband nach Anspruch 6, **dadurch gekennzeichnet, dass** der Befestigungsbereich (29) eine Dicke zwischen 2,5 mm und 8 mm aufweist.

8. Türband nach einem der Ansprüche 1 bis 7, **dadurch gekennzeichnet, dass** in einer Schließstellung die erste Trag- und Befestigungsanordnung (4) und die zweite Trag- und Befestigungsanordnung (6) einen gestuften Abstandspalt ausbilden, wobei die erste Trag- und Befestigungsanordnung (4) bezogen auf eine Horizontalrichtung senkrecht zu dem Abstandspalt einen Rücksprung (32) aufweist, in den die Trag- und Befestigungsabschnitte (12) der zweiten Trag- und Befestigungsanordnung (6) mit einem Vorsprung eingreifen.

9. Türband nach einem der 1 bis 8, **dadurch gekennzeichnet, dass** die erste Trag- und Befestigungsanordnung (4) zwei entlang der Vertikalrichtung endseitig angeordnete Abdeckplatten (10) aufweist, welche jeweils eine Stufe (11) aufweisen.

10. Türband nach einem der Ansprüche 1 bis 9, **dadurch gekennzeichnet, dass** der Aufnahmekörper (8) der erste Trag- und Befestigungsanordnung (4) Langlöcher (30) für Schrauben (13) zur Befestigung aufweist.

11. Türband nach einem der Ansprüche 1 bis 10, **dadurch gekennzeichnet, dass** die erste Trag- und Befestigungsanordnung (4) zumindest einen gegenüber dem Aufnahmekörper (8) verstellbaren Einsätze (9) aufweist, welcher die erste und die zweite Achse (18, 19) aufnimmt.

12. Türband nach einem der Ansprüche 1 bis 11, **dadurch gekennzeichnet, dass** die Gelenkanordnung (3) genau sechsachsig ausgeführt ist.

13. Türband nach Anspruch 12, **dadurch gekennzeichnet, dass** die Gelenkanordnung (3) einen Hauptarm (22), einen ersten Teilarm (23) und einen zweiten Teilarm (24) aufweist, wobei der Hauptarm (22) an der ersten Achse (18) drehbeweglich und entlang einer Führungsbahn (25) verschiebbar an der erste Trag- und Befestigungsanordnung (4) und an der dritten Achse (20) lediglich drehbeweglich an der zweiten Trag- und Befestigungsanordnung (6) angeschlossen ist, wobei der erste Teilarm (23) an der zweiten Achse (19) lediglich drehbeweglich an der ersten Trag- und Befestigungsanordnung (4), an einer sich entlang der Vertikalrichtung (z) erstreckenden fünften Achse (26) drehbeweglich an den Hauptarm (22) und an einer sich entlang der Vertikalrichtung (z) erstreckenden sechsten Achse (27) drehbeweglich an den zweiten Teilarm (24) angeschlossen ist und wobei des Weiteren der zweite Teilarm (24) an der vierten Achse (21) drehbeweglich an die zweite Trag- und Befestigungsanordnung (6) angeschlossen ist.

14. Türband nach einem der Ansprüche 1 bis 13, **dadurch gekennzeichnet, dass** die Trag- und Befestigungsabschnitte (12) als Metallgussteile gebildet sind.

15. Türband nach einem der Ansprüche 1 bis 14, **dadurch gekennzeichnet, dass** ein maximaler Öffnungswinkel bei 160° bis 200°, insbesondere bei 180°, liegt.

16. Gebäudetür mit einer Türzarge (2), einem Türflügel (1) und zumindest zwei Türbändern nach einem der Ansprüche 1 bis 15.

17. Gebäudetür nach Anspruch 16, **dadurch gekennzeichnet, dass** bei den Türbändern jeweils die erste Trag- und Befestigungsanordnung (4) in eine Ausnehmung (35) in einer Schmalseite des Türflügels (1) eingesetzt ist, wobei die zweite Trag- und Befestigungsanordnung (6) auf eine Laibungsfläche (14) der Türzarge (2) aufgesetzt ist, so dass die Türbänder bei einem geschlossenen Türflügel (1) im Wesentlichen verdeckt sind.

18. Gebäudetür nach Anspruch 16 oder 17, **dadurch gekennzeichnet, dass** der Türflügel (1) ein Gewicht zwischen 15 kg und 120 kg, insbesondere zwischen 20 kg und 80 kg aufweist.

19. Gebäudetür nach einem der Ansprüche 16 bis 18, **dadurch gekennzeichnet, dass** die zweite Trag- und Befestigungsanordnungen auf Teilflächen einer ebenen Laibungfläche (14) der Türzarge (2) befestigt sind.
